# EUROPÄISCHE PATENTANMELDUNG

(11) **EP 0 267 525 A2**
(43) Veröffentlichungstag der Anmeldung: **18.05.1988**
(21) Anmeldenummer: 87116159.2
(22) Anmeldetag: 03.11.1987
(51) Int. Cl.: E04F 13/08

(54) **Haltevorrichtung**

(30) Priorität: 12.11.1986 DE 3638624
(71) Anmelder: RESOPAL GMBH, D-64823 Gross-Umstadt (DE)
(72) Erfinder: Knösselsdorfer, Franz, D-6114 Gross-Umstadt (DE)
(74) Vertreter: Katscher, Helmut, Dipl.-Ing.

(57) **Zusammenfassung**

Die Erfindung bezieht sich auf eine Haltevorrichtung für plattenförmige Verkleidungselemente (1), die für den Ausbau und die Fassadengestaltung von Gebäuden bestimmt sind. Die Montage dieser Haltevorrichtungen ist sehr aufwendig, da hierfür beträchtliche Vorarbeiten, insbesondere deren Befestigungen an den zu verkleidenden Flächen (5) und an den Verkleidungselementen (1) durchzuführen sind. Der Erfindung liegt deshalb die Aufgabe zugrunde, eine Haltevorrichtung (3,6) zu schaffen, welche die Montage von Verkleidungselementen (1) vereinfacht. Die erfindungsgemäße Haltevorrichtung weist Halteelemente in Form von Stiften (3) oder zungenförmigen Laschen (6) auf, die an den zu verkleidenden Flächen (5) befestigt sind, und in Ausnehmungen (2,4) auf der Rückseite der Verkleidungselemente (1) einzurastet sind.

## Beschreibung

Die Erfindung bezieht sich auf eine Haltevorrichtung gemäß dem Oberbegriff des Patentanspruches 1.

Solche Haltevorrichtungen werden zur Befestigung von Verkleidungselementen verwendet, die beim Ausbau sowie der Fassadenverkleidung von Gebäuden benutzt werden. Dabei spielt es keine Rolle, ob diese Verkleidungselemente eine dekorative Oberfläche aufweisen oder nicht.

Die Befestigung solcher Verkleidungselemente an Flächen, gleichgültig welche Neigung diese aufweisen, erfolgt bis jetzt über Haltevorrichtungen, die z.B. als wechselseitige überfälzte Einhängeleisten, abgekröpfte Einhängeagraffen oder Halteelemente ausgebildet sind, welche den speziell hierfür abgestuften Rand der Verkleidungselemente umgreifen und an den zu verkleideten Flächen befestigt sind.

Allen diesen Halterungen haftet der Nachteil an, daß für ihre Montage aufwendige Vorarbeiten geleistet werden müssen, und die Montage durch diese Halteelemente erschwert ist. Die meisten der oben genannten Haltevorrichtungen sind zweiteilig ausgebildet, so daß sowohl an dem Verkleidungselement als auch an der zu verkleidenden Fläche die jeweiligen Teilelemente zu befestigen sind. Bei der Verwendung von einteiligen Halteelementen müssen die Ränder der Verkleidungselemente zuerst stufenförmig abgeschrägt werden, damit die Halteelemente diese Ränder umgreifen können.

Der Erfindung liegt deshalb die Aufgabe zugrunde, eine Haltevorrichtung aufzuzeigen, welche eine einfache und schnelle Befestigung von Verkleidungselementen an jeder beliebigen Fläche ermöglicht.

Diese Aufgabe wird erfindungsgemäß durch die Merkmale des Patentanspruches 1 gelöst.

Um Verkleidungselemente mit einer solchen Halterung an Flächen befestigen zu können, müssen sie mindestens eine Dicke zwischen 6 und 8 mm aufweisen und aus einem harten Werkstoff gefertigt sein. Erfindungsgemäß werden die Verkleidungselemente, gleichgültig ob sie eine dekorative Oberfläche aufweisen oder nicht, aus einem Plattenwerkstoff hergestellt, der mindestens die Eigenschaft einer Spanplatte aufweist. Erfindungsgemäß werden die Haltevorrichtungen an der zu verkleidenden Fläche befestigt. Es besteht die Möglichkeit, die Halteelemente, insbesondere die Stifte und Laschen, welche die Haltevorrichtung bilden, an stegförmigen Elementen zu befestigen bzw. sie teilweise aus diesen auszustanzen und die stegförmigen Elemente an den zu verkleidenden Flächen zu fixieren.

Erfindungsgemäß ist jedes Verkleidungselement auf der Rückseite mit einer definierten Anzahl von Ausnehmungen versehen, die als Schlitze oder Bohrungen ausgebildet sind. Diese Ausnehmungen dienen zur Aufnahme der als Haltevorrichtungen dienenden Stifte und zungenförmigen Laschen. Die Abmessungen der Schlitze oder Bohrungen sind an die Abmessungen der zungenförmigen Laschen bzw. Stifte angepaßt. Das gleiche gilt für die Abstände zwischen den Ausnehmungen. Diese sind auf die Abstände zwischen den Stiften bzw. zungenförmigen Laschen abgestimmt.

Weitere erfindungswesentliche Merkmale sind in den Unteransprüchen gekennzeichnet.

Die Erfindung wird nachfolgend anhand von Zeichnungen näher erläutert.

Es zeigen:
Fig. 1 eine zu verkleidende Fläche mit daran befestigten Halteelementen der Haltevorrichtung,
Fig. 2 Ein Verkleidungselement mit Ausnehmungen für die Aufnahme von Halteelementen,
Fig. 3 das in Fig. 2 dargestellte Verkleidungselement im Vertikalschnitt,
Fig. 4 eine Haltevorrichtung, deren Halteelemente über Stege an einer zu verkleidenden Fläche befestigt sind.

Figur 1 zeigt einen Ausschnitt aus einer Fläche 5, beispielsweise einem Mauerwerk, an welchem das in Figur 3 dargestellte Verkleidungselement 1 gehaltert werden soll. Hierfür sind an der Fläche 5 Stifte 3 oder zungenförmige Laschen 6 befestigt. Für die Halterung eines Verkleidungselementes werden meistens nur Stifte 3 oder nur zungenförmige Laschen 4 verwendet. Die Ggleichzeitige Verwendung von Stiften 3 und zungenförmigen Laschen 4 ist nicht erforderlich jedoch möglich.

Die Stifte 3 bzw. zungenförmigen Laschen 4 sind an der Fläche 5 so befestigt, daß sie mit der Fläche 5 z.B. einen Winkel φ von 45° einschließen. Die Stifte 3 bzw. die zungenförmigen Laschen 6 sind so an der Fläche 5 gehaltert, daß sie an der Fläche 5 beginnend nach außenhin ansteigen. Wie anhand von Figur 3 zu sehen ist, sind die Stifte 3 bzw. die zungenförmigen Laschen 6 über flächige Bauelemente 3A bzw. 6A an der Fläche 5 gehaltert. Die Längsachse der flächigen Bauelemente 3A bzw. 6A verlaufen senkrecht zu den Längsachsen der Stifte 3 bzw. der zungenförmigen Laschen 6. Die Stifte 3 und die Laschen 6 sind mit je einem Ende mit je einem flächigen Bauelement 3A bzw. 6A verbunden. Die Bauelemente 3A und 6A werden duch rechteckige Platten gebildet. Zur Halterung der flächigen Bauelemente 3A bzw. 6A an der zu verkleidenden Fläche 5 sind Schrauben 3S bzw. 6S vorgesehen. Die Halterung der Bauelemente 3A, 6A kann jedoch auch auf andere Weise erfolgen.

An der in Figur 1 dargestellten Fläche 5 sind die Stifte 3 bzw. die zungenförmigen Laschen 6 einzeln an der zu verkleidenden Fläche 5 befestigt.

Das in Figur 2 gezeigte Verkleidungselement 1 ist als Platte ausgebildet. Auf seiner Rückseite sind eine Vielzahl von unterschiedlich ausgebildeten Ausnehmungen 2 und 4 vogesehen, welche in das Verkleidungselement eingefräst sind. Das Verkleidungselement 1 ist aus einem plattenförmigen Werkstoff gefertigt, der eine Dicke von 10 mm aufweist und dessen Härte mindestens der Härte einer Spanplatte entspricht. Jedes Verkleidungselement kann auf seiner Vorderseite mit einer dekorativen Oberfläche (hier nicht dargestellt) versehen sein, falls es für den Innenausbau von Gebäuden oder für die Fassadenverkleidung direkt bestimmt ist. Als Verkleidungselement kann selbstverständlich auch eine Spanplatte benutzt werden, die später beispielsweise noch mit einer dekorativen Oberfläche in Form von Kacheln oder Tapeten versehen wird.

Figur 3 zeigt einen Vertikalschnitt durch das in Figur 2 dargestellte Verkleidungselement im Bereich der Ausnehmungen 2 und 4. Die Ausnehmungen 2 und 4 sind so in die Rückseite des Verkleidungselementes 1 eingefräst, daß die Längsachse einer jeden Ausnehmung 3,4 mit der Ebene des Verkleidungselements einen Winkel von 45° einschließt. Das Verkleidungselement 1 wird so an der zu verkleidenden Fläche 5 gehaltert, daß in der gehalterten Position die Ausnehmungen 3 bzw. 4 von außen nach innen ansteigen.

Figur 4 zeigt zwei Stege 7, aus denen mehrere untereinander angeordnete zungenförmige Laschen 6 ausgestanzt und unter Einschließung eines Winkels φ von 45° nach außen gebogen sind. Zur Befestigung der Stege 7 ist ein U-förmiges Bauelement 8 vorgesehen, an dessen beiden seitlichen Schenkeln jeweils ein Steg 7 befestigt ist. Die Stege 7 sind vorzugsweise mit den äußeren Rändern der beiden Schenkel 8A verbunden. Die Grundfläche 8G des U-förmigen Bauelementes 8 ist an der zu verkleidenden Fläche 5 befestigt. Wie Fig. 4 zeigt, ist das an der Fläche 5 zu halternde Verkleidungselement 1 mit schlitzförmigen Ausnehmungen 4 versehen, deren Abmessungen an die Abmessungen der zungenförmigen Laschen 6 angepaßt sind. Insbesondere sind die Ausnehmungen 4 so ausgebildet, wie die in Figur 1 dargestellten und in der zugehörigen Beschreibung erläuterten Ausnehmungen 4. Für die Montage wird das Verkleidungselement 1 soweit an die zungenförmigen Laschen herangeführt, daß diese in die Ausnehmungen 4 eingeführt werden können. Nachdem die zungenförmigen Laschen 6 in die Ausnehmungen 4 eingerastet sind, ist die Montage bereits beendet. Die Anzahl der zungenförmigen Laschen 6 richtet sich nach der Größe des zu halternden Verkleidungselementes 1. Das gleiche gilt für die Anstände zwischen den einzelnen zungenförmigen Laschen 6. Anstelle der Laschen 6 können auch Stifte 3 verwendet werden, die dauerhaft mit den Stegen 7 verbunden und entlang derselben angeordnet sind. In diesem Fall ist die Rückseite des Verkleidungselementes 1 mit Bohrungen 2 zu versehen, wie sie in Figur 1 dargestellt und in der zugehörigen Beschreibung erläutert sind. Wie anhand von Fig. 4 zu sehen ist, können die zungenförmigen Laschen 6 auch auf die Stege 7 aufgenietet werden. Zu diesem Zweck ist ein Ende 6E der Laschen 6 verlängert und mit dem Steg 7 verbunden. Die Länge der Stege 7 wird vorzugsweise an die Höhe der zu verkleidenden Fläche 5 angepaßt. Das gleiche gilt für das U-förmige Bauelement 8, mit dem die Stege 7 verbunden sind. Die Verwendung der mit Stegen 7 verbundenen zungenförmigen Laschen 6 bzw. Stifte 3 hat den weiteren Vorteil, daß zwischen dem Verkleidungselement 1 und der zu verkleidenden Fläche 5 ein Hinterlüftungsspalt 9 verbleibt, der in manchen Fällen sehr wünschenswert ist. Die Breite des Spaltes 9 wird durch die Höhe der Schenkel 8A des U-förmigen Bauelementes 8 bestimmt. Durch geeignete Wahl des U-förmigen Bauelementes 8 kann der Spalt 9 breiter oder schmaler ausgebildet werden.

## Patentansprüche

1. Haltevorrichtung mit wenigstens einem Halteelement (3,6), das an einer zu verkleidenden Fläche (5) zur Befestigung von Verkleidungselementen (1) in Form von Platten angeordnet ist, dadurch gekennzeichnet, daß die Halteelemente (3,6) als Stifte (3) oder zungenförmige Laschen (6) ausgebildet und in Außnehmungen (2,4) einrastbar sind, die in die Verkleidungselemente (1) eingefräst sind.

2. Halterung nach Anspruch 1, dadurch gekennzeichet, daß in die Rückseite eines jeden Verkleidungselementes (1) mehrere Ausnehmungen (2,4) eingefräst sind, die einen Winkel von etwa 45° mit der Oberfläche des Verkleidungselementes (1) einschließen, und daß jedes Verkleidungselement (1) eine Mindestdicke zwischen 6 und 8 mm aufweist und aus einem Werkstoff gefertigt ist, dessen Härte mindestens der Härte einer Spanplatte entspricht.

3. Haltevorrichtung nach einem der Ansprüche 1 oder 2, dadurch gekennzeichnet, daß die Halteelemente (3,6) einzeln oder über Stege (7) an der zu verkleidenden Fläche (5) befestigt sind.

4. Haltevorrichtung nach einem der Ansprüche 1 bis 3, dadurch gekennzeichnet, daß die als zungenförmige Laschen (6) ausgebildeten Haltelemente aus den Stegen (7) teilweise ausgestanzt und wenigstens bereichsweise noch mit diesen verbunden sind.

5. Haltevorrichtung nach einem der Ansprüche 1 bis 3, dadurch gekennzeichnet, daß die als zungenförmige Laschen (6) ausgebildeten Haltelemente an den Stegen (7) angenietet sind.

6. Haltevorrichtung nach einem der Ansprüche 1 bis 5, dadurch gekennzeichnet, daß die auf der Rückseite der Verkleidungselemente (1) vorgesehenen Ausnehmungen (2,4) als Schlitze oder Bohrungen ausgebildet sind, und daß die Abmessungen der Bohrungen (2) und der Schlitze (4) an die Abmessungen der Stifte (3) bzw. der zungenförmigen Laschen (6) angepaßt sind.

7. Haltevorrichtung nach einem der Ansprüche 1 bis 6, dadurch gekennzeichnet, daß die Stifte (3) bzw. die zungenförmigen Laschen (6) in solchen Abständen voneinander an der zu verkleidenden Fläche (5) angeordnet sind, daß sie mit den auf der Rückseite eines jeden Verkleidungselementes (1) angeordneten Bohrungen (2) bzw. Schlitzen (4) fluchten.
